# FASCICULE DE BREVET EUROPEEN

(11) **EP 3 835 518 B1**
(45) Date de publication et mention de la délivrance du brevet: **25.01.2023**
(21) Numéro de dépôt: 20212951.6
(22) Date de dépôt: 10.12.2020
(51) Int. Cl.: E05B 19/04

(54) **CLÉ POUR VÉHICULE COMPRENANT UN BOITIER DE CLÉ AMÉLIORÉ**
FAHRZEUGSCHLÜSSEL MIT EINEM VERBESSERTEN SCHLÜSSELGEHÄUSE
VEHICLE KEY COMPRISING AN IMPROVED KEY CASE

(30) Priorité: 10.12.2019 FR 1914060
(43) Date de publication de la demande: 16.06.2021
(73) Titulaire: U-Shin France, 94140 Alfortville (FR)
(72) Inventeur: GINIES, Marvin, 58000 Nevers (FR); PERRIN, Christophe, 94000 Créteil (FR)
(74) Mandataire: Germain Maureau

(56) Documents cités:
- DE-A1- 10 118 430
- DE-A1-102010 060 317
- DE-A1-102012 018 444
- JP-A- 2017 137 640
- JP-A- 2017 193 904
- US-A1- 2011 277 521
- US-A1- 2012 272 698

## Description

La présente invention se rapporte à une clé pour véhicule automobile comprenant un boitier de clé amélioré, en particulier à une clé comprenant une un système anti-écartement du boitier de clé.

De manière générale, les clés pour véhicule automobile se présentent sous forme de clés électroniques comprenant un circuit électronique imprimé identifiant un utilisateur autorisé d'un véhicule automobile afin de verrouiller et/ou déverrouiller un ouvrant du véhicule. En outre, de telles clés sont usuellement pourvues d'une clé de secours mécanique, configurée pour être insérée dans un logement d'un ouvrant pour commander un verrou de l'ouvrant afin de le verrouiller et/ou déverrouiller mécaniquement. Ainsi, ces clés permettent de verrouiller et/ou déverrouiller un véhicule automobile soit électroniquement, à distance, soit mécaniquement, manuellement.

Il existe également des clés pour véhicule automobile comprenant uniquement une clé mécanique.

Une clé mécanique comprend de manière connue une lame de clé, également nommée insert, solidaire d'une tête de clé. La tête de clé est généralement mobile en rotation dans un boitier de clé, afin de passer d'une position de repos dans laquelle la lame de clé est en position rétractée dans le boitier de clé, à une position de verrouillage/déverrouillage dans laquelle la lame de clé est en position déployée en saillie du boitier de clé. A cet effet, elle comprend une tête de clé, disposée à une extrémité de la lame de clé, qui est retenue dans le boitier de clé de sorte à être mobile en rotation selon un unique axe de rotation généralement transversal au boitier de clé.

Lors du verrouillage/déverrouillage manuel du véhicule, la lame de clé, disposée en saillie du boiter de clé, est insérée dans une serrure et un couple lui est appliqué afin d'actionner un verrou de la serrure. La valeur du couple est variable en fonction du type de clé, de la température, des conditions climatiques, de l'usure du système de verrouillage, de la cinématique du système de verrouillage ou encore de la manière d'utilisation de la clé par un utilisateur.

Le boitier de clé dans lequel est insérée la tête de clé, comprend usuellement deux capots de clé emboîtés l'un dans l'autre. Les documents DE 10 2010 060317 A1 ou DE 10 2012 018444 A1 divulguent chacun une telle clé de véhicule automobile. En outre, d'autres composants de la clé sont insérés dans le boitier de clé, comme par exemple un circuit imprimé pour former une clé électronique. De manière générale, un tel emboîtement est suffisant pour maintenir le boitier de clé fermé dans la mesure où le couple appliqué pour un verrouillage/déverrouillage manuel est modéré. Cependant, dans le cas où le couple appliqué est trop important et/ou dans le cas où l'emboitement est fragilisé par le temps, le boitier de clé est susceptible de s'ouvrir. En effet, la tête de clé ne peut plus supporter le couple appliqué pour le verrouillage/déverrouillage, ce qui entraine l'ouverture du boitier de clé.

Plus particulièrement, dans certains modes de réalisation, la tête de clé est prise en sandwich dans un palier de retenue configuré pour autoriser la rotation de la tête de clé selon un unique axe de rotation et pour bloquer un mouvement axial de la tête de clé. Ainsi, le palier de retenue est un boitier intermédiaire pour la tête de clé. Il permet de dissocier le boitier de clé de la fonction de retenue de la tête de clé. Ainsi le boitier de clé a une fonction principalement esthétique.

Comme illustré à la figure 1, une telle clé 200' de l'art antérieur comprend un boitier de clé 100' comprenant un premier capot de clé 102' et un deuxième capot de clé 104' configurés pour être emboîtés. Dans le boitier de clé 100', sont disposés une tête de clé 12' solidaire d'une lame de clé 14'. Dans l'exemple représenté, la tête de clé 12' est prise en sandwich dans un palier de retenue 16' permettant de maintenir la tête de clé. Le palier de retenue 16' comprend un capot intermédiaire 18' et un support 20' configurés pour être emboîtés.

La figure 1 montre que lorsque la clé 200' est insérée dans un verrou 300, et qu'un couple C lui est appliqué, le palier de retenue 16' et le boitier de clé 200' peuvent s'ouvrir, notamment en cas d'usure, ou lors de l'application d'un couple important.

Il est donc nécessaire de fournir une clé améliorée dans laquelle le boitier de clé et/ou le palier de retenue ne s'ouvre(nt) pas avec le temps, l'usure, ou lors de l'application d'un couple important.

A cet effet, l'invention a pour objet une clé de véhicule automobile comprenant:
- Une tête de clé solidaire d'une lame de clé longitudinale, la tête de clé étant mobile en rotation selon un axe de rotation entre une position de verrouillage/déverrouillage et une position de repos,
- Un boitier de clé comprenant un premier capot de clé et un deuxième capot de clé destinés à être disposés de part et d'autre de la tête de clé et configurés pour s'emboiter pour emprisonner la tête de clé et autoriser sa rotation selon l'axe de rotation, et
- un système anti-écartement du boitier de clé configuré pour empêcher l'écartement du boitier de clé.

Ainsi, le système anti-écartement permet d'empêcher l'ouverture du boitier de clé lors de l'application d'un couple sur la clé afin de verrouiller/déverrouiller un verrou.

La position de verrouillage/déverrouillage est une position dans laquelle la lame de clé est en position déployée en saillie du boitier de clé, et la position de repos est une position dans laquelle la lame de clé est en position rétractée dans le boitier de clé.

Le système anti-écartement du boitier de clé est configuré pour empêcher l'écartement du boitier de clé lorsque la tête de clé est en position de verrouillage/déverrouillage.

Par « tête de clé solidaire d'une lame de clé » ; on entend que la tête de clé est destinée à recevoir une lame de clé ou que la tête de clé et la lame de clé forment une seule pièce.

Selon l'invention, le système anti-écartement comprend des moyens anti-écartement mobiles entre une position de blocage dans laquelle ils empêchent l'écartement du boitier de clé lorsque la tête de clé est en position de verrouillage/déverrouillage, et une position de déblocage dans laquelle ils autorisent l'écartement du boitier de clé lorsque la tête de clé est en position de repos. Ainsi, le boitier de clé est interchangeable lorsque la tête de clé est en position de repos. En outre, cette position de déblocage, permet de simplifier le montage de la clé et permet un montage automatisé.

Selon d'autres caractéristiques de l'invention, la clé de véhicule automobile de l'invention comporte l'une ou plusieurs des caractéristiques optionnelles suivantes.

Selon une caractéristique, la tête de clé s'étend dans un plan, et l'axe de rotation de la tête de clé est un axe central de la tête de clé, transversal au plan de la tête de clé.

Selon une caractéristique, les moyens anti-écartement sont disposés sur chaque capot de clé et configurés pour coopérer avec la tête de clé.

Selon cette caractéristique, les moyens anti-écartement comprennent une première et une deuxième patte, solidaires respectivement du premier capot de clé et du deuxième capot de clé, et la tête de clé comprend au moins un logement configuré pour coopérer avec les pattes.

Selon une autre caractéristique, les moyens anti-écartement sont disposés sur la tête de clé et configurés pour coopérer avec chaque capot de clé.

Selon cette caractéristique les moyens anti-écartement comprennent une première et une deuxième patte, solidaires de la tête de clé et disposés de manière opposée selon l'axe de rotation, et chaque capot de clé comprend un logement configuré pour coopérer avec une patte.

Ainsi, soit chaque patte est disposée respectivement sur le premier et le deuxième capot de clé et configurée pour coopérer avec un logement disposé dans la tête de clé, soit chaque patte est disposée sur la tête de clé et est configurée pour coopérer respectivement avec un premier et un deuxième logement disposés respectivement dans le premier et le deuxième capot.

Chaque patte est configurée pour empêcher l'écartement du boitier de clé lorsque la tête de clé est en position de verrouillage/déverrouillage.

Ainsi, le système anti-écartement comprend des moyens anti-écartement coopérant avec un logement.

Les pattes présentent avantageusement une forme de L. Ainsi, une des branches du L est configurée pour s'imbriquer dans la tête de clé lorsque celle-ci est en position de verrouillage/déverrouillage, et lorsque le système anti-écartement est en position de blocage.

En variante, les pattes présentent une forme de champignon.

Selon cette configuration, le logement présente une forme complémentaire avec un rétrécissement permettant de bloquer chaque patte lorsque la tête de clé est en position de verrouillage/déverrouillage.

Selon une caractéristique, le logement est configuré pour coopérer avec les moyens anti-écartement tels que les pattes, de sorte à bloquer le système anti-écartement lorsque la clé est en position de verrouillage/déverrouillage. Ainsi, le boitier de clé est aisément maintenu fermé lorsque la clé est en position de verrouillage/déverrouillage.

Selon une caractéristique, le logement est configuré de sorte à permettre aux moyens anti-écartement d'effectuer une course entre la position de blocage et la position de déblocage.

Selon une caractéristique, dans la position de blocage, chaque patte est configurée pour former avec une paroi du logement avec lequel elle coopère, une surface de contact formant une butée axiale par rapport à l'axe de rotation.

Selon une caractéristique, les surfaces de contact de chaque patte avec la paroi du logement avec lequel elle coopère, sont disposées dans des directions opposées selon l'axe de rotation.

Selon une caractéristique, chaque patte est configurée pour effectuer un mouvement de déplacement relatif au logement avec lequel elle coopère selon une trajectoire afin de passer de la position de déblocage à la position de blocage, et chaque patte présente un bec disposé dans le prolongement de la trajectoire afin de former la butée axiale.

Cette configuration est avantageuse car elle permet de faciliter le montage de la tête de clé dans le boitier de clé.

Selon une caractéristique, la clé selon l'invention comprend également un palier de retenue de la tête de clé, configuré pour autoriser la rotation de la tête de clé entre la position de verrouillage/déverrouillage et la position de repos, et pour bloquer un mouvement axial de la tête de clé.

Le palier de retenue de la tête de clé permet de maintenir axialement la tête de clé de sorte qu'il n'autorise pas de translation de la tête de clé. En outre, le palier de retenue de la tête de clé permet de maintenir la tête de clé de sorte qu'il autorise la rotation de la tête de clé selon un unique degré de liberté. De cette façon, le boitier de clé n'intègre pas de fonction technique en lien avec le fonctionnement de la clé, de sorte qu'il soit aisément interchangeable afin de modifier l'esthétisme de la clé lorsque la tête de clé est en position de repos.

Le palier de retenue comprend une ouverture pour le passage du système anti-écartement. Ainsi, lorsque la tête de clé est en position de verrouillage/déverrouillage le système anti-écartement permet d'empêcher l'ouverture du boitier de clé et du palier de retenue.

Selon une caractéristique, le palier de retenue de la tête de clé forme un boitier, dit boitier intermédiaire, pour la tête de clé.

Plus particulièrement, le palier de retenue comprend deux capots intermédiaires.

Le palier de retenue prend en sandwich la tête de clé.

Selon une caractéristique, le palier de retenue comprend un capot intermédiaire et un support pour la tête de clé, ledit support étant disposé dans un plan.

Selon une caractéristique, laquelle l'axe de rotation de la tête de clé est formé par un élément qui sert de bouton poussoir permettant de libérer la rotation de la tête de clé.

Selon une caractéristique, l'axe de rotation est transversal au boitier de clé, c'est-à-dire transversal au plan du support.

Selon une caractéristique, la clé comprend un circuit électronique imprimé (PCB). Ainsi, la clé est une clé électronique.

Selon cette caractéristique, le circuit électronique imprimé est avantageusement disposé sur le support pour la tête de clé.

Selon cette caractéristique, la clé comprend d'autre éléments, tels qu'une pile, ...
D'autres caractéristiques et avantages de la présente invention apparaîtront à la lecture de la description qui va suivre et à l'examen des figures annexées dans lesquelles :
[Fig. 1] La figure 1 est une vue schématique en perspective d'une clé de l'art antérieur insérée dans un verrou.
[Fig. 2] La figure 2 est une vue schématique éclatée d'une clé selon un exemple de réalisation de l'invention.
[Fig. 3] La figure 3 est une vue schématique de côté de la clé de la figure 2, la lame de clé étant en position rétractée.
[Fig. 4]
[Fig. 5] Les figures 4 et 5 sont des vues schématiques en perspective de face la clé de la figure 3, la lame de clé étant respectivement en position rétractée et en position déployée.
[Fig. 6]
[Fig. 7] Les figures 6 et 7 sont des vues schématiques en perspective de détails respectivement du premier capot de clé et du deuxième capot de clé de la figure 2.
[Fig. 8] La figure 8 est une vue schématique des premier et deuxième capots de clé des figures 4 et 5 en position assemblés.
[Fig. 9]
[Fig. 10] Les figures 9 et 10 sont des vues schématiques respectivement de dessus et de dessous de la tête de clé de la figure 2.
[Fig. 11] La figure 11 est une vue schématique en coupe de la tête de clé des figures 7 et 8.
[Fig. 12]
[Fig. 13]
[Fig. 14]
[Fig. 15]
[Fig. 16]
[Fig. 17] Les figures 12 à 17 sont des vues schématiques illustrant la course des moyens anti-écartement de la figure 2 lors du passage de la position de repos à la position de verrouillage/déverrouillage de la tête de clé.
[Fig. 18] La figure 18 est une vue schématique en coupe de la tête de clé de la figure 2 en position de verrouillage/déverrouillage.

Dans la description qui va suivre et dans les revendications, des composants identiques, similaires ou analogues seront désignés par les mêmes chiffres de référence et on emploiera les termes « dessus », « dessous », « horizontal », « vertical », « supérieur », « inférieur », etc. à titre non limitatif et en référence aux dessins afin de faciliter la description.

La figure 1 représente une clé de l'art antérieur insérée dans un verrou, comme indiqué dans le préambule de la présente demande de brevet.

Les figures 2 à 5 illustrent une clé 200 selon un exemple de réalisation de l'invention.

La clé 200 comprend un boitier de clé 100 comprenant un premier capot de clé 102 et un deuxième capot de clé 104. Le premier capot de clé 102 et le deuxième capot de clé 104 sont configurés pour s'emboiter de sorte à former le boitier de clé 100, comme illustré à la figure 3.

La clé 200 comprend en outre une clé mécanique 11 comprenant une tête de clé 12 solidaire d'une lame de clé 14 longitudinale. Plus précisément, la tête de clé 12 est disposée à une extrémité de la lame de clé 14. La clé mécanique 11 est destinée à être insérée dans le boitier 100, comme illustré à la figure 3.

La tête de clé 12 est mobile en rotation selon un axe de rotation A (figure 2) entre une position de verrouillage/déverrouillage (figure 5) et une position de repos (figure 4). La position de verrouillage/déverrouillage est une position dans laquelle la lame de clé 14 est en position déployée à 180° en saillie du boitier de clé 100, tandis que la position de repos est une position dans laquelle la lame de clé 14 est en position rétractée dans le boitier de clé 100.

Ainsi, le boitier de clé 100 permet d'autoriser la mobilité de la clé mécanique 11 entre la position de repos et la position de verrouillage/déverrouillage.

En outre, selon un exemple de réalisation, la clé 200 peut comprendre un palier de retenue 16 de la tête de clé 12, formant un boitier intermédiaire pour la tête de clé. Dans l'exemple illustré, le palier de retenue 16 comprend un capot intermédiaire 18 et un support 20 pour la tête de clé 12, le capot intermédiaire 18 et le support 20 étant configurés pour coopérer par exemple par emboîtement, pour former le boitier intermédiaire pour la tête de clé. Le palier de retenue permet avantageusement de retenir la tête de clé 12 dans le boitier de clé 100 et d'autoriser sa rotation autour de l'axe de rotation A, c'est-à-dire selon un unique degré de liberté. Il permet également de former une butée angulaire de sorte à limiter la rotation de la tête de clé selon un angle de 180° par exemple.

Dans l'exemple représenté, l'axe de rotation A de la tête de clé 12 est disposé transversalement aux plans dans lesquels s'étendent les premier et deuxième capots.

Par ailleurs, la clé 200 comprend un système anti-écartement 30 du boitier de clé 100, permettant d'empêcher l'écartement du boitier de clé 100. Dans l'exemple représenté, le système anti-écartement 30 permet également d'empêcher l'écartement du palier de retenue 16.

Dans une variante non représentée, la clé 200 ne comprend pas de palier de retenue. Dans cette variante, la clé est simplifiée du fait de la réduction du nombre de pièces. Les fonctionnalités techniques de maintien de la tête de clé 12, d'autorisation de sa rotation autour de l'axe de rotation et du butée angulaire sont alors réalisées directement par le boitier de clé 100, par exemple par la présence d'un élément de butée, se présentant par exemple sous la forme d'un capot, solidaire du premier capot de clé 102.

A titre d'exemple, le système anti-écartement 30 comprend des moyens anti-écartement se présentant sous la forme d'une première patte 32 et d'une deuxième patte 34, la première patte 32 et la deuxième patte 34 sont des moyens anti-écartement. La première et la deuxième patte présentent une forme de L dans l'exemple représenté.

Comme illustré plus précisément au regard des figures 6 à 8, dans un exemple de réalisation, la première patte 32 est solidaire du premier capot de clé 102 et la deuxième patte 34 est solidaire du deuxième capot de clé 104.

Chaque patte présente un bec 36 configuré pour former une butée axiale afin d'empêcher l'ouverture du boitier de clé 100, comme il sera vu par le suite.

Dans l'exemple illustré, chaque patte en forme de L présente une première branche solidaire du capot auquel elle est associée, et une deuxième branche perpendiculaire à la première branche, formant le bec 36.

En outre, dans le mode de réalisation dans lequel la clé 200 comprend un palier de retenue 16 formant un boitier intermédiaire pour la tête de clé 12, le palier de retenue 16 comprend des ouvertures 17 pour le passage des moyens anti-écartement, c'est-à-dire pour le passage des première 32 et deuxième 34 pattes dans l'exemple représenté aux figures 6 et 7 et plus précisément de la première branche de ces pattes. Plus particulièrement, dans l'exemple selon lequel le palier de retenue 16 comprend un capot intermédiaire 18 et un support 20 pour la tête de clé 12, le capot intermédiaire 18 comprend une ouverture 17 pour le passage de la première patte 32 et le support 20 comprend une ouverture 17 pour le passage de la deuxième patte 34.

Les moyens anti-écartement, formés par la première patte 32 et la deuxième patte 34 dans l'exemple représenté, coopèrent avec la tête de clé 12 (figure 18) afin de maintenir le boitier de clé en position fermée.

Plus précisément, comme illustré aux figures 9 à 11, la tête de clé 12 est formée d'une seule pièce et présente un logement 15 interne configuré pour accueillir les moyens anti-écartement. Ainsi, le système anti-écartement 30 comprend les moyens anti-écartement coopérant avec un logement.

Le logement 15 présente un évidement en en arc de cercle 15' disposé sur chaque face de la tête de clé, ainsi qu'un évidement central 15' coopérant avec chaque évidement en arc de cercle 15'.

Les figures 12 à 17 montrent que les moyens anti-écartement sont configurés pour effectuer une course dans le logement 15 afin de passer d'une position de déblocage (figures 12-13) à une position de blocage (figures 16-17).

Les évidements en en arc de cercle 15' permettent aux première 32 et deuxième 34 pattes d'effectuer une course dans le logement 15 de la tête de clé, lorsque la tête de clé effectue une rotation autour de l'axe de rotation A (figure 2) afin de passer de la position de repos à la position de verrouillage/déverrouillage. Ainsi, chaque patte est configurée pour effectuer un mouvement de déplacement relatif au logement avec lequel elle coopère selon une trajectoire T allant de la position de repos à la position de verrouillage/déverrouillage.

Le bec 36 de chaque patte 32, 34 est disposé dans le prolongement de la trajectoire T allant de la position de repos à la position de verrouillage/déverrouillage.

L'évidement central 15" permet quant à lui de coopérer avec le bec 36 de chaque patte 32, 34 afin de former une butée axiale lorsque la tête de clé est en position de verrouillage/déverrouillage.

Dans les figures 12 et 13, les première 32 et deuxième 34 pattes sont en position de déblocage. Elles ne permettent pas de maintenir le boitier de clé 100 en position fermée. Dans cette position, la tête de clé 12 est en position de repos, la lame de clé 14 est en position rétractée dans le boitier de clé 100 (figure 4).

Dans les figures 14 et 15, les première 32 et deuxième 34 pattes sont en position intermédiaire. Elles ne permettent pas de maintenir le boitier de clé 100 en position fermée. Dans cette position, la tête de clé 12 est en position intermédiaire, entre la position de repos et la position de verrouillage/déverrouillage, la lame de clé 14 est en position déployée à 90° en saillie du boitier de clé 100.

Dans les figures 16 et 17, les première 32 et deuxième 34 pattes sont en position de blocage. Elles permettent de maintenir le boitier de clé 100 en position fermée. Dans cette position, la tête de clé 12 est en position de verrouillage/déverrouillage, la lame de clé 14 est en position déployée à 180° en saillie du boitier de clé 100.

Comme le montre la figure 18, dans la position de blocage, chaque bac 36 des pattes 32, 34 est configuré pour former avec une paroi 19 du logement 15 avec lequel elle coopère, une surface de contact formant la butée axiale par rapport à l'axe de rotation A permettant d'empêcher l'ouverture du boitier de clé 100. Les surfaces de contact formant butée axiale sont disposées dans des directions opposées selon l'axe de rotation A.

La clé 200 peut également comporter un circuit imprimé, et/ou une pile et un contact de pile, afin de permettre la réalisation d'une clé électronique (non représentée).

Selon ce mode de réalisation non représenté, le support 20 peut être configuré pour intégrer le circuit imprimé, la pile et le contact de pile.

## Revendications

1. Clé (200) de véhicule automobile, comprenant :
- une tête de clé (12) solidaire d'une lame de clé (14), la tête de clé étant mobile en rotation selon un axe de rotation (A), entre une position de verrouillage/déverrouillage et une position de repos,
- un boitier de clé (100) comprenant un premier capot de clé (102) et un deuxième capot de clé (104) destinés à être disposés de part et d'autre de la tête de clé et configurés pour s'emboiter pour emprisonner la tête de clé (12) et autoriser sa rotation selon l'axe de rotation, et
- un système anti-écartement (30) du boitier de clé configuré pour empêcher l'écartement du boitier de clé,
la clé étant **caractérisée en ce que** le système anti-écartement comprend des moyens anti-écartement (32, 34) mobiles entre une position de blocage dans laquelle ils empêchent l'écartement du boitier de clé lorsque la tête de clé est en position de verrouillage/déverrouillage, et une position de déblocage dans laquelle ils autorisent l'écartement du boitier de clé lorsque la tête de clé est en position de repos.

2. Clé selon la revendication précédente, dans laquelle les moyens anti-écartement (32, 34) sont disposés sur chaque capot de clé et configurés pour coopérer avec la tête de clé.

3. Clé selon la revendication précédente, dans laquelle les moyens anti-écartement comprennent une première (32) et une deuxième (34) patte, solidaires respectivement du premier capot de clé et du deuxième capot de clé, et la tête de clé comprend au moins un logement (15) configuré pour coopérer avec les pattes.

4. Clé selon la revendication 1, dans laquelle le système anti-écartement comprend des moyens anti-écartement disposés sur la tête de clé et configurés pour coopérer avec chaque capot de clé.

5. Clé selon la revendication précédente, dans laquelle les moyens anti-écartement sont une première et une deuxième patte, solidaires de la tête de clé et disposées de manière opposée selon l'axe de rotation, et chaque capot de clé comprend un logement configuré pour coopérer avec une patte.

6. Clé selon la revendication précédente, dans laquelle le logement est configuré de sorte à permettre au système anti-écartement d'effectuer une course entre la position de blocage et la position de déblocage.

7. Clé selon l'une quelconque des revendications 3 ou 5, dans laquelle dans la position de blocage, chaque patte est configurée pour former avec une paroi (19) du logement avec lequel elle coopère, une surface de contact formant une butée axiale par rapport à l'axe de rotation.

8. Clé selon la revendication précédente, dans laquelle les surfaces de contact de chaque patte avec la paroi du logement avec lequel elle coopère, sont disposées dans des directions opposées selon l'axe de rotation.

9. Clé selon l'une quelconque des revendications 7 à 8, dans laquelle chaque patte est configurée pour effectuer un mouvement de déplacement relatif au logement avec lequel elle coopère selon une trajectoire afin de passer de la position de déblocage à la position de blocage, et chaque patte présente un bec (36) disposé dans le prolongement de la trajectoire afin de former la butée axiale.

10. Clé selon l'une quelconque des revendications précédentes, comprenant un palier de retenue (16) de la tête de clé, configuré pour autoriser la rotation de la tête de clé entre la position de verrouillage/déverrouillage et la position de repos, et pour bloquer un mouvement axial de la tête de clé.

11. Clé selon la revendication précédente, dans laquelle le palier de retenue comprend une ouverture (17) pour le passage du système anti-écartement.

12. Clé selon l'une quelconque des revendications 10 à 11, dans laquelle le palier de retenue forme un boitier intermédiaire, pour la tête de clé.

13. Clé selon l'une quelconque des revendications précédentes, dans laquelle l'axe de rotation est formé par un élément qui sert de bouton poussoir (26) permettant de libérer la rotation de la tête de clé.

14. Clé selon l'une quelconque des revendications précédentes, comprenant un circuit électronique imprimé (PCB).

## Patentansprüche

1. Schlüssel (200) für Kraftfahrzeug, Folgendes umfassend:
- einen Schlüsselkopf (12), solidarisch mit einem Schlüsselblatt (14), wobei der Schlüsselkopf mobil ist in Rotation gemäß einer Rotationsachse (A) zwischen einer Verriegelungs-/Entriegelungsposition und einer Ruheposition,
- ein Schlüsselgehäuse (100) umfassend eine erste Schlüsselkappe (102) und eine zweite Schlüsselkappe (104), die dafür bestimmt sind, auf beiden Seiten des Schlüsselkopfes angeordnet zu sein, und konfiguriert, um ineinanderzugreifen, um den Schlüsselkopf (12) einzuschließen und seine Rotation gemäß der Rotationsachse zu autorisieren, und
- ein Antispreizsystem (30) des Schlüsselgehäuses, konfiguriert, um das Abspreizen des Schlüsselgehäuses zu verhindern,
wobei der Schlüssel **dadurch gekennzeichnet ist, dass** das Antispreizsystem Antispreizmittel (32, 34) umfasst, die mobil sind zwischen einer Blockierungsposition, in der sie das Abspreizen des Schlüsselgehäuses verhindern, während sich der Schlüsselkopf in der Verriegelungs-/Entriegelungsposition befindet, und einer Deblockierungsposition, in welcher sie das Abspreizen des Schlüsselgehäuses erlauben, während sich der Schlüsselkopf in der Ruheposition befindet.

2. Schlüssel nach dem vorhergehenden Anspruch, in welchem die Antispreizmittel (32, 34) auf jeder Schlüsselkappe angeordnet sind und konfiguriert sind, um mit dem Schlüsselkopf zu kooperieren.

3. Schlüssel nach dem vorhergehenden Anspruch, in welchem die Antispreizmittel eine erste (32) und eine zweite (34) Lasche umfassten, solidarisch jeweils mit der ersten Schlüsselkappe und der zweiten Schlüsselkappe, und der Schlüsselkopf wenigstens eine Aufnahme (15) umfasst, die konfiguriert ist, um mit den Laschen zu kooperieren.

4. Schlüssel nach Anspruch 1, wobei das Antispreizsystem Antispreizmittel umfasst, angeordnet auf dem Schlüsselkopf und konfiguriert, um mit jeder Schlüsselkappe zu kooperieren.

5. Schlüssel nach dem vorhergehenden Anspruch, in welchem es sich bei den Antispreizmitteln um eine erste und eine zweite Lasche handelt, solidarisch mit dem Schlüsselkopf und entgegengesetzt angeordnet gemäß der Rotationsachse, und jede Schlüsselkappe eine Aufnahme umfasst, die konfiguriert ist, um mit einer Lasche zu kooperieren.

6. Schlüssel nach dem vorhergehenden Anspruch, wobei die Aufnahme so konfiguriert ist, dass sie dem Antispreizsystem ermöglicht, einen Hub zwischen der Blockierungsposition und der Deblockierungsposition auszuführen.

7. Schlüssel nach einem der Ansprüche 3 oder 5, wobei in der Blockierungsposition jede Lasche konfiguriert ist, um mit einer Wand (19) der Aufnahme, mit der sie kooperiert, eine Kontaktoberfläche zu bilden, die einen axialen Anschlag in Bezug auf die Rotationsachse bildet.

8. Schlüssel nach dem vorhergehenden Anspruch, wobei die Kontaktoberflächen jeder Lasche mit der Wand der Aufnahme, mit der sie kooperiert, bereitgestellt ist in gegenüberliegenden Richtungen gemäß der Rotationsachse.

9. Schlüssel nach einem der Ansprüche 7 bis 8, wobei jede Lasche konfiguriert ist, um eine Deplatzierungsbewegung auszuführen relativ zu der Aufnahme, mit der sie kooperiert, gemäß einer Bahn mit dem Ziel, von der Deblockierungsposition in die Blockierungsposition überzugehen, und jede Lasche eine Nase (36) aufweist, angeordnet in der Verlängerung der Bahn, mit dem Ziel, den axialen Anschlag zu bilden.

10. Schlüssel nach einem der vorhergehenden Ansprüche, umfassend eine Haltelager (16) des Schlüsselkopfes, konfiguriert, um die Rotation des Schlüsselkopfes zwischen der Verriegelungs-/Entriegelungsposition und der Ruheposition zu autorisieren, und um eine axiale Bewegung des Schlüsselkopfes zu blockieren.

11. Schlüssel nach dem vorhergehenden Anspruch, wobei das Haltelager eine Öffnung (17) für den Durchgang des Antispreizsystems umfasst.

12. Schlüssel nach einem der Ansprüche 10 bis 11, wobei das Haltelager ein Zwischengehäuse für den Schlüsselkopf bildet.

13. Schlüssel nach einem der vorhergehenden Ansprüche, wobei die Rotationsachse von einem Element gebildet wird, das als Druckknopf (26) dient, der es ermöglicht, die Rotation des Schlüsselkopfes freizugeben.

14. Schlüssel nach einem der vorhergehenden Ansprüche, umfassend eine gedruckte elektronische Schaltung (PCB).

## Claims

1. A motor vehicle key (200), comprising:
- a key head (12) secured to a key blade (14), the key head being movable in rotation about an axis of rotation (A), between a locking/unlocking position and a rest position,
- a key case (100) comprising a first key cover (102) and a second key cover (104) intended to be disposed on either side of the key head and configured to fit together to capture the key head (12) and allow its rotation about the axis of rotation, and
- an anti-spreading system (30) of the key case configured to prevent the spreading of the key case,
the key being **characterized in that** the anti-spreading system comprises anti-spreading means (32, 34) movable between a blocking position in which they prevent the spreading of the key case when the key head is in the locking/unlocking position, and an unblocking position in which they enable the spreading of the key case when the key head is in the rest position.

2. The key according to the preceding claim, wherein the anti-spreading means (32, 34) are disposed on each key cover and configured to cooperate with the key head.

3. The key according to the preceding claim, wherein the anti-spreading means comprise first (32) and second (34) tabs, secured respectively to the first key cover and the second key cover, and the key head comprises at least one housing (15) configured to cooperate with the tabs.

4. The key according to claim 1, wherein the anti-spreading system comprises anti-spreading means disposed on the key head and configured to cooperate with each key cover.

5. The key according to the preceding claim, wherein the anti-spreading means are first and second tabs, secured to the key head and disposed oppositely along the axis of rotation, and each key cover comprises a housing configured to cooperate with a tab.

6. The key according to the preceding claim, wherein the housing is configured so as to allow the anti-spreading system to perform a stroke between the blocking position and the unblocking position.

7. The key according to any one of claims 3 or 5, wherein in the blocking position, each tab is configured to form with a wall (19) of the housing with which it cooperates, a contact surface forming an axial stop relative to the axis of rotation.

8. The key according to the preceding claim, wherein the contact surfaces of each tab with the wall of the housing with which it cooperates, are disposed in opposite directions along the axis of rotation.

9. The key according to any one of claims 7 to 8, wherein each tab is configured to perform a displacement movement relating to the housing with which it cooperates along a trajectory in order to switch from the unblocking position to the blocking position, and each tab has a nose (36) disposed in the extension of the trajectory in order to form the axial stop.

10. The key according to any one of the preceding claims, comprising a retaining bearing (16) of the key head, configured to enable the rotation of the key head between the locking/unlocking position and the rest position, and to block an axial movement of the key head.

11. The key according to the preceding claim, wherein the retaining bearing comprises an opening (17) for the passage of the anti-spreading system.

12. The key according to any one of claims 10 to 11, wherein the retaining bearing forms an intermediate case for the key head.

13. The key according to any one of the preceding claims, wherein the axis of rotation is formed by an element which serves as a push button (26) making it possible to release the rotation of the key head.

14. The key according to any one of the preceding claims, comprising a printed electronic circuit (PCB).
